# FASCICULE DE BREVET EUROPEEN

(11) **EP 1 070 467 B1**
(45) Date de publication et mention de la délivrance du brevet: **05.03.2014**
(21) Numéro de dépôt: 00402088.9
(22) Date de dépôt: 21.07.2000
(51) Int. Cl.: A46B 9/02, A45D 40/26

(54) **Dispositif de conditionnement et d'application d'un produit sur les cils ou les sourcils**
Vorrichtug zum Aufbewahren und Auftragen eines Produktes auf Wimpern oder Augenbrauen
Device for storing and applying a product to eyelashes or eyebrows

(30) Priorité: 21.07.1999 FR 9909451
(43) Date de publication de la demande: 24.01.2001
(73) Titulaire: L'Oréal, 75008 Paris (FR)
(72) Inventeur: Gueret, Jean-Louis, 75016 Paris (FR)
(74) Mandataire: Tanty, François

(56) Documents cités:
- EP-A- 0 474 934
- DE-A- 2 559 273
- FR-A- 1 068 192
- FR-A- 2 564 712
- US-A- 3 312 583
- US-A- 3 669 130
- US-A- 3 862 639
- US-A- 4 561 456
- US-A- 4 744 377
- PATENT ABSTRACTS OF JAPAN vol. 1997, no. 08, 29 août 1997 (1997-08-29) & JP 09 108033 A (SHISEIDO CO LTD), 28 avril 1997 (1997-04-28)

## Description

La présente invention concerne un dispositif de conditionnement et d'application d'un produit sur les cils ou les sourcils, ce dispositif étant du type comportant un récipient pour contenir le produit et un applicateur comprenant un élément d'application comportant au moins une rangée de dents.

On connaît des dispositifs de conditionnement et d'application dans lesquels l'élément d'application est constitué par un peigne ayant une rangée de dents définissant entre elles des gorges qui sont chargées de produit lorsque l'applicateur est extrait du récipient.

Pour permettre de constituer des réserves de produit procurant à l'applicateur une autonomie suffisante, les dents sont relativement écartées, l'écartement entre deux dents successives étant nettement supérieur au diamètre d'un cil.

Ceci a pour inconvénient que les cils sont faiblement agrippés par le peigne et ces dispositifs connus ne permettent pas de bien lisser le produit déposé à la surface des cils ni de les allonger ou de les recourber de manière satisfaisante.

On connaît par la demande DE-A-25 59 273 une brosse comportant des rangées de poils, les poils de chaque rangée se raccordant à une embase alternativement de part et d'autre d'une ligne centrale. Les bases des poils sont relativement espacées.

On connaît par la demande EP-A-0 474 934 une brosse comportant plusieurs rangées d'éléments orientés radialement, lesdites rangées étant décalées axialement les unes par rapport aux autres.

La présente invention a notamment pour but de proposer un nouveau dispositif de conditionnement et d'application d'un produit sur les cils ou les sourcils qui soit capable d'agripper de manière satisfaisante les cils, tout en permettant de constituer des réserves de produit relativement importantes.

Il existe également un besoin pour disposer d'un élément d'application capable, lorsque le produit à appliquer contient des fibres, d'orienter ces dernières de manière à ce qu'elles soient sensiblement parallèles aux cils.

Le dispositif selon l'invention se caractérise par le fait que l'élément d'application comporte au moins une rangée de dents consécutives disposées alternativement au moins partiellement de part et d'autre d'une surface géométrique de séparation, au moins deux dents consécutives ayant des parties sensiblement jointives et formant entre elles un interstice, de préférence en forme d'échancrure.

Comme cela sera précisé dans la suite, la disposition alternée des dents consécutives de part et d'autre de la surface géométrique de séparation permet de constituer une ou plusieurs réserves de produit définies par des groupes de dents consécutives.

Par "parties sensiblement jointives", il faut comprendre qu'un cil inséré entre des dents consécutives dans un plan sensiblement perpendiculaire à l'axe longitudinal de l'élément d'application est empêché de se déplacer librement à travers les parties sensiblement jointives, en raison de la proximité de ces parties l'une de l'autre.

En d'autres termes, lorsque l'élément d'application est amené au contact des cils de telle manière qu'il s'étende sensiblement transversalement aux cils, un cil pénétrant entre des dents consécutives ayant des parties sensiblement jointives sera empêché de se déplacer librement entre lesdites parties et sera agrippé en raison de la proximité de ces parties l'une de l'autre.

L'agrippement du cil par les parties sensiblement jointives peut survenir en un emplacement quelconque suivant la longueur des dents consécutives.

En outre, les parties sensiblement jointives peuvent être suffisamment proches pour empêcher le passage d'un cil entre elles.

Bien que des parties sensiblement jointives englobent des portions se contactant ou se chevauchant, ces portions ne sont pas nécessairement en contact pour qu'un cil soit empêché de se déplacer librement à travers elles.

Le choix de l'écartement entre les parties sensiblement jointives peut résulter de considérations diverses, notamment le diamètre moyen d'un cil et la nature du produit appliqué.

Comme indiqué ci-dessus, les parties sensiblement jointives permettent d'agripper un cil.

Cet agrippement permet de répartir le produit d'une manière sensiblement uniforme sur sensiblement toute la longueur d'un cil.

Lorsque l'applicateur est utilisé pour appliquer du mascara, une telle application sensiblement uniforme sur sensiblement toute la longueur du cil peut faire apparaître ce dernier plus long.

L'agrippement des cils par les parties sensiblement jointives permet également de réorganiser les cils en déplaçant l'applicateur.

Par exemple, lorsque les cils sont agrippés, le déplacement, notamment la rotation, de l'applicateur peut permettre de les recourber.

Dans une réalisation particulière, les parties sensiblement jointives desdites deux dents consécutives comprennent les bases des dents.

Les bases peuvent se toucher.

Les bases peuvent encore se chevaucher.

En particulier, les bases peuvent se chevaucher lorsque l'élément d'application est observation de côté.

D'une manière générale, les parties sensiblement jointives peuvent se toucher et/ou se chevaucher.

Par parties chevauchantes, il faut comprendre des parties qui se recouvrent lorsque l'élément d'application est observé de côté, c'est-à-dire perpendiculairement à l'axe de la rangée.

Dans une réalisation particulière, deux dents successives situées d'un même côté de la surface géométrique de séparation ont des bases espacées.

A la différence de la brosse décrite dans la demande DE-A-25 59 273 dans laquelle les poils relativement espacés n'empêchent pas les cils de se déplacer librement entre les poils, dans l'invention, le cil qui s'engage dans l'échancrure formée entre deux dents consécutives est saisi par ces deux dents et se trouve agrippé par lesdites dents.

Le cil peut même être empêché de passer entièrement dans l'interstice formé par les dents et d'atteindre l'embase sur laquelle sont disposées les dents.

Les cils sont agrippés par les dents en raison des parties sensiblement jointives, et les dents sont capables d'allonger les cils et de lisser le produit déposé à leur surface, permettant d'améliorer le maquillage.

De plus, à la différence de la brosse décrite dans la demande EP-A-0 474 934, les bases des dents d'une même rangée peuvent former entre elles des cavités, délimitées par des parties de trois dents consécutives, permettant de constituer des réserves de produit.

Grâce à l'invention, on dispose d'un dispositif de conditionnement et d'application capable à la fois de contenir une charge de produit suffisante pour l'application et d'agripper les cils pour les allonger, les recourber ou lisser le produit à leur surface.

De plus, en jouant sur la géométrie des dents et leur disposition, on peut aisément constituer des cavités permettant de loger plus ou moins de produit entre les dents.

L'espacement entre les bases de deux dents successives situées d'un même coté de ladite surface géométrique de séparation est par exemple supérieur ou égal à la moitié de la largeur de la dent située de l'autre côté de ladite surface géométrique de séparation.

Ainsi, on peut constituer une réserve de produit non négligeable entre les dents.

Dans une réalisation particulière, au moins deux dents consécutives présentent des faces s'étendant dans une direction parallèle à l'axe longitudinal de l'élément d'application et se chevauchant.

Le fond de chaque échancrure ou gorge en V définie par deux dents consécutives peut être situé au-dessus des parties sensiblement jointives.

De préférence, les dents sont disposées sur une embase et le fond des échancrures est situé à une certaine distance de l'embase, par exemple une distance supérieure ou égale à 0,2 mm.

Les dents disposées d'un côté de la surface géométrique de séparation ont de préférence des positions axiales, le long de l'élément d'application, différentes de celles des dents disposées de l'autre côté de la surface géométrique de séparation.

Trois dents consécutives disposées en alternance peuvent définir un volume agencé pour contenir le produit, lequel est de préférence du mascara.

Ce volume peut comporter une partie sensiblement ouverte et une partie sensiblement fermée.

La partie sensiblement ouverte est alors définie par deux des trois dents consécutives disposées du même côté de la surface géométrique de séparation et la partie sensiblement fermée est définie par celle des trois dents consécutives qui est disposée de l'autre côté de la surface géométrique de séparation.

La partie sensiblement ouverte et la partie sensiblement fermée sont tournées dans une direction s'écartant de préférence de la surface géométrique de séparation et peuvent s'étendre parallèlement à la surface géométrique de séparation.

En outre, la surface géométrique de séparation peut être située entre la partie sensiblement fermée et la partie sensiblement ouverte.

L'embase sur laquelle les dents sont disposées peut également servir à définir le volume en question.

Dans une réalisation particulière, l'élément d'application est disposé à l'extrémité d'une tige. L'élément d'application comporte au moins une rangée de dents consécutives disposées alternativement au moins partiellement sur des côtés opposés d'une surface géométrique de séparation, les dents consécutives comportant des bases, une section transversale de chacune des bases des dents situées d'un côté de la surface géométrique de séparation ayant une face ou un plan tangent tourné vers une partie de l'élément d'application située du côté opposé de la surface géométrique de séparation.

Cette face ou plan tangent peut être sensiblement parallèle à un axe longitudinal de l'élément d'application. Au moins deux dents consécutives de la rangée peuvent avoir des parties sensiblement jointives.

La section transversale des dents peut être polygonale et une face de chacune des bases des dents peut être tournée vers une partie de l'élément d'application située du côté opposé de la surface géométrique de séparation et peut être sensiblement parallèle à l'axe longitudinal de l'élément d'application.

En variante, la section transversale peut être au moins partiellement non polygonale suivant une région intérieure de la base des dents. Dans ce cas, un plan tangent le long de chaque partie intérieure peut être tourné vers une partie de l'élément d'application située du côté opposé de la surface géométrique de séparation et être sensiblement parallèle à l'axe longitudinal.

Toujours dans une réalisation particulière, les dents comportent des bases plus profondes que larges.

La profondeur d'une dent est mesurée dans une direction perpendiculaire à l'axe longitudinal de l'élément d'application tandis que la largeur d'une dent est mesurée parallèlement à l'axe longitudinal.

Ainsi, les dents offrent une meilleure résistance vis-à-vis de forces exercées transversalement sur l'élément d'application.

Dans une réalisation particulière, les dents sont plus profondes que l'intervalle séparant deux dents successives décalées d'un même côté de ladite surface géométrique de séparation.

Dans une réalisation particulière, le rapport *b*/*e* est supérieur ou égal à 1,2, de préférence supérieur ou égal à 1,4, *b* étant la profondeur de la base d'une dent et *e* sa largeur.

Toujours dans une réalisation particulière, le rapport *b*/*c* est supérieur ou égal à 1,2, de préférence supérieur ou égal à 1,4, *b* étant la profondeur de la base d'une dent et *c* l'intervalle séparant deux dents successives décalées d'un même côté de ladite surface géométrique de séparation.

Les dents peuvent avoir une profondeur qui varie selon le positionnement axial selon l'axe de l'embase.

Les dents peuvent ainsi avoir une profondeur croissante, décroissante, croissante puis décroissante ou inversement, de l'avant vers l'arrière.

Le rapport de l'écartement entre deux dents situées d'un même côté de la surface géométrique de séparation à la largeur d'une dent située du côté opposé de la surface géométrique de séparation, entre les deux dents en question, peut être compris entre 0,2 et 2 environ, mesuré à mi-hauteur environ des dents.

De préférence, les dents sont réalisées par moulage d'un seul tenant avec l'embase.

De préférence encore, les dents et l'embase sont moulées en matière plastique.

L'élément d'application peut être constitué par une pièce rapportée. En variante, l'élément d'application peut être réalisé par moulage de matière, notamment de matière plastique, d'un seul tenant avec la tige de l'applicateur.

L'élément d'application peut comporter une partie permettant de le fixer de manière amovible sur la tige de l'applicateur.

L'élément d'application présente de préférence deux extrémités sensiblement opposées et une partie située entre ces extrémités.

Une desdites extrémités de l'élément d'application peut être reliée à une partie d'extrémité distale de la tige et un axe longitudinal de l'élément d'application peut s'étendre en formant un angle avec ou être parallèle à l'axe longitudinal de la tige.

En variante, la partie de l'élément d'application située entre ses deux extrémités opposées peut être reliée à une partie d'extrémité distale de la tige, et l'axe longitudinal de l'élément d'application peut être sensiblement perpendiculaire à l'axe longitudinal de la tige.

La tige peut être sensiblement plate.

La tige peut comporter un connecteur à une partie d'extrémité distale et l'élément d'application peut être engagé dans le connecteur.

De préférence, le connecteur précité définit une fente agencée pour recevoir l'élément d'application.

L'élément d'application peut être réalisé par moulage de matière plastique d'un seul tenant avec la tige de l'applicateur et avec un organe d'étanchéité destiné à assurer une fermeture étanche du récipient en l'absence d'utilisation, cet organe d'étanchéité pouvant présenter une surface conformée pour s'ajuster de manière étanche dans un col du récipient.

L'applicateur peut également comporter un capuchon disposé à une extrémité de la tige de l'applicateur, à l'opposé de l'élément d'application.

Ce capuchon peut comporter un élément d'étanchéité et être agencé pour fermer de manière étanche une ouverture du récipient.

Dans une réalisation particulière, l'élément d'application est réalisé dans une matière plastique plus souple que celle servant à réaliser la tige de l'applicateur.

En variante, la tige de l'applicateur peut être réalisée dans une matière plastique moins dure que celle servant à réaliser l'élément d'application. On peut ainsi utiliser pour des raisons de fabrication par exemple un matériau relativement dur pour réaliser l'élément d'application et compenser la dureté de l'élément d'application au moment de l'application par la souplesse de la tige. L'élément d'application peut être réalisé dans une matière plastique plus souple que celle utilisée pour fabriquer la tige de l'applicateur, ce qui procure davantage de confort à l'utilisation.

L'élément d'application peut comporter deux parties réalisées avec une charnière film et assemblées l'une contre l'autre.

Une série de dents peut être disposée sur les surfaces supérieures de chacune des deux parties et ces deux parties, une fois assemblées, peuvent définir une rangée de dents consécutives disposées alternativement de part et d'autre d'une surface géométrique de séparation.

La hauteur des dents peut être variable.

De préférence, la hauteur des dents est comprise entre 0.5 et 15 mm, et de préférence encore entre 7 et 13 mm.

Dans une réalisation particulière, la hauteur totale des dents est de l'ordre de 3 mm et le fond des échancrures précitées se situe à une distance d de l'embase égale à environ 2 mm.

Dans une réalisation particulière, la surface géométrique de séparation est un plan, avantageusement un plan médian pour l'embase.

La surface géométrique de séparation est avantageusement un plan de joint pour le moulage de la rangée de dents, et de préférence pour le moulage de l'élément d'application.

Dans une réalisation particulière, la surface géométrique de séparation est une surface cylindrique dont la directrice est une courbe ou une ligne brisée. La surface géométrique de séparation peut être non plane, par exemple vrillée.

La surface géométrique de séparation peut ainsi être une surface hélicoïdale par exemple.

Dans une réalisation particulière, au moins une encoche est formée entre les bases de dents adjacentes disposées au moins partiellement d'un même côté de la surface géométrique de séparation.

L'embase peut avoir deux côtés tournés dans des directions sensiblement opposées avec les dents consécutives disposées alternativement sur ces côtés tournés dans des directions sensiblement opposées.

L'encoche peut être réalisée sur un côté de l'embase entre deux dents disposées sur ce côté.

De préférence, l'encoche est en communication fluidique avec un volume défini par les deux dents adjacentes et la troisième dent disposée du côté opposé de la surface géométrique de séparation, entre les deux dents précitées.

Une pluralité d'encoches peut être formée entre des dents adjacentes d'un côté ou de l'autre de la surface géométrique de séparation.

Cette pluralité d'encoches peut aussi être formée sur des côtés opposés de l'embase.

Dans une réalisation particulière, les dents, notamment leurs bases, peuvent présenter des faces avant et/ou arrière perpendiculaires à l'axe longitudinal de l'élément d'application ou formant un angle aigu ou obtus avec celui-ci.

Les faces avant sont dirigées vers l'extrémité distale de l'applicateur et les faces arrière sont dirigées vers l'extrémité proximale.

Dans une réalisation particulière, la rangée de dents comporte une première série de dents dont les faces avant et/ou arrière sont inclinées par rapport à l'axe de l'embase et une deuxième série de dents dont les faces avant et/ou arrière sont inclinées d'une manière différente de celle des dents de la première série par rapport à l'axe de l'élément d'application, les dents de la première série et celles de la deuxième série étant disposées alternativement au moins partiellement de part et d'autre d'une surface géométrique de séparation.

L'axe longitudinal des bases des dents peut faire un angle aigu, obtus ou droit par rapport à l'axe longitudinal de l'élément d'application.

Lorsque les dents sont disposées sur une embase, les bases des dents peuvent faire un angle avec l'axe longitudinal de l'embase.

Dans une réalisation particulière, les dents comportent une partie supérieure dans le même axe que leur base.

Dans une réalisation particulière, les dents qui sont décalées au moins partiellement alternativement de part et d'autre de la surface géométrique de séparation comportent des parties supérieures respectivement orientées vers l'avant et vers l'arrière.

Dans une réalisation particulière, deux dents consécutives comportent des parties supérieures orientées vers l'extérieur, c'est-à-dire en éloignement l'une de l'autre, lorsque l'élément d'application est observé de face.

Toujours dans une réalisation particulière, deux dents consécutives comportent des parties supérieures orientées vers l'intérieur, c'est-à-dire l'une vers l'autre, lorsque l'élément d'application est observé de face.

Deux dents consécutives peuvent avoir des faces se chevauchant s'étendant dans une direction parallèle à l'axe longitudinal de l'élément d'application. En variante, deux dents consécutives peuvent avoir des faces se chevauchant s'étendant dans une direction perpendiculaire à l'axe longitudinal de l'élément d'application. De préférence, ces faces sont situées sur les bases des dents.

Au moins une dent de l'élément d'application peut avoir une face convexe, concave ou plane, dirigée vers une extrémité de l'élément d'application.

Les faces des dents disposées d'un côté de la surface géométrique de séparation peuvent être différentes dans leur forme des faces des dents disposées de l'autre côté de la surface géométrique de séparation.

Dans une réalisation particulière, l'élément d'application comporte une première série de dents situées d'un côté d'une surface géométrique de séparation et une deuxième série de dents situées de l'autre côté de cette surface géométrique de séparation, en alternance avec les dents de la première série, les dents de la première série ayant leur face avant, respectivement arrière, convexe ou concave vers l'avant, respectivement vers l'arrière, et les dents de la deuxième série ayant leur face avant, respectivement arrière, concave ou convexe vers l'avant, respectivement vers l'arrière.

Dans une réalisation particulière, l'élément d'application comporte une première série de dents situées d'un côté d'une surface géométrique de séparation et une deuxième série de dents situées de l'autre côté de cette surface géométrique de séparation, en alternance avec les dents de la première série, les dents de la première série ayant leur face avant, respectivement arrière, concave ou convexe vers l'avant, respectivement vers l'arrière, les dents de la deuxième série ayant leur face arrière, respectivement avant, plane.

Dans une réalisation particulière, lorsque l'élément d'application est observé dans son axe, deux dents consécutives ont des extrémités libres qui divergent. En variante, lorsque l'élément d'application est observé dans son axe, deux dents consécutives ont des extrémités libres qui convergent. Dans une variante encore, lorsque l'élément d'application est observé dans son axe, deux dents consécutives ont des extrémités libres qui se croisent ou sont sensiblement parallèles. Ainsi, les extrémités libres peuvent pointer dans la même direction. Lorsque l'élément d'application est observé dans son axe, au moins deux, voire trois, dents consécutives peuvent avoir des extrémités libres qui sont alignées.

Dans une réalisation particulière, l'embase peut présenter une section transversale polygonale ou non, et l'élément d'application comporter au moins une rangée de dents s'étendant sensiblement dans le prolongement d'un côté de l'embase dans le cas d'une section polygonale ou se raccordant sensiblement tangentiellement à l'embase dans le cas d'une section non polygonale, par exemple circulaire ou elliptique. Un tel élément d'application permet d'utiliser plus facilement l'embase pour appliquer le produit et le contact des cils avec les dents peut s'effectuer de manière progressive. Cet élément d'application permet également de bien recourber les cils.

La rangée de dents peut aussi s'étendre sensiblement radialement depuis l'embase.

Une pluralité de rangées peut être disposée sur l'embase à des positions angulaires différentes le long d'un périmètre de l'embase, formant ainsi une brosse.

Le récipient peut contenir un organe d'essorage agencé pour retirer un excès de produit des dents de l'élément d'application lorsque l'applicateur est extrait du récipient.

Cet organe d'essorage est de préférence déformable et peut comporter, par exemple, un bloc de mousse ou une lèvre en élastomère.

Le produit appliqué peut contenir des fibres qui sont orientées par l'élément d'application de manière à être parallèles aux cils.

L'invention a encore pour objet un procédé pour appliquer un produit sur les cils, comprenant l'étape consistant à charger avec du produit au moins une partie des dents de l'applicateur et à placer au moins une partie des dents au contact des cils, de telle sorte que le produit se dépose sur les cils.

Le chargement en produit peut s'effectuer en insérant l'applicateur dans un récipient contenant le produit et en extrayant ensuite l'applicateur de ce récipient et en essorant l'excès de produit.

En variante, le chargement du produit peut s'effectuer en distribuant le produit sur les dents à partir d'un récipient ou en amenant les dents au contact d'un pain solide de produit.

Dans ce dernier cas, le pain de produit peut être humidifié au préalable avant d'amener l'élément d'application à son contact ou l'élément d'application peut être humidifié puis amené au contact du pain de produit.

Lorsque l'élément d'application peut être fixé de manière amovible sur la tige, l'utilisateur peut choisir parmi plusieurs éléments d'application celui qui présente la configuration de dents appropriée pour obtenir l'effet recherché.

De préférence, l'applicateur est destiné à appliquer un produit cosmétique, par exemple du mascara, sur les cils, mais cependant d'autres produits peuvent encore être utilisés et appliqués sur d'autres surfaces.

D'autres caractéristiques et avantages de la présente invention ressortiront à la lecture de la description détaillée qui va suivre, d'exemples de réalisation non limitatifs de l'invention, et à l'examen du dessin annexé, sur lequel :
- la figure 1 est une vue schématique en coupe axiale d'un dispositif conforme à un premier exemple de réalisation de l'invention,
- la figure 1A est une coupe transversale schématique partielle d'un applicateur dans lequel l'organe d'essorage est constitué par une lèvre en élastomère.
- la figure 2 est une vue schématique en perspective de l'élément d'application, avant fixation dans un logement de la tige de l'applicateur,
- la figure 3 est une vue de face selon la flèche III de la figure 2,
- la figure 4 est une vue de partielle, de côté, de l'élément d'application,
- les figures 5 et 6 représentent de manière schématique l'élément d'application avant et après le remplissage avec le produit des cavités formées entre les dents,
- les figures 7 à 12 sont des vues très schématiques illustrant diverses configurations de dents,
- la figure 13 illustre une variante de réalisation du peigne,
- la figure 14 illustre une variante de réalisation de l'élément d'application,
- les figures 15 à 21 illustrent des variantes de réalisation du peigne, et
- la figure 22 représente une brosse ayant trois rangées de dents disposées en étoile,
- la figure 23 est une vue en perspective d'un ensemble d'application conforme à un exemple de mise en oeuvre de l'invention, dans lequel le produit à distribuer est contenu dans un tube flexible,
- la figure 24 est une vue en perspective d'un autre ensemble d'application, dans lequel le produit se présente sous la forme d'un pain ou d'une poudre,
- la figure 25 est une vue en perspective d'un applicateur conforme à un autre exemple de mise en oeuvre de l'invention, dans lequel l'extrémité distale de l'élément d'application comporte une pointe effilée,
- la figure 26 est une vue en perspective d'un applicateur ayant un élément d'application dont l'axe longitudinal s'étend perpendiculairement à l'axe longitudinal de la tige de l'applicateur et dans lequel l'élément d'application peut être engagé dans un logement formé dans une partie d'extrémité distale de la tige de l'applicateur, conformément à un exemple de mise en oeuvre de l'invention,
- la figure 26A est une vue partielle à échelle agrandie illustrant l'insertion de l'élément d'application dans le logement de la tige de l'applicateur,
- la figure 27 est une vue en perspective d'un applicateur similaire à celui représenté sur la figure 26, hormis le fait que l'élément d'application est réalisé d'un seul tenant avec la tige, conformément à un exemple de mise en oeuvre de l'invention,
- la figure 28 est une vue en perspective d'un applicateur dans lequel l'élément d'application peut être fixé de manière amovible sur une partie d'extrémité distale de la tige, conformément à un autre exemple de mise en oeuvre de l'invention,
- la figure 29 est une vue partielle en perspective d'un élément d'application ayant une embase polygonale avec une pluralité de côtés dirigés dans des directions différentes et une pluralité de rangées de dents consécutives disposées respectivement sur chacune des faces de l'embase, conformément à un exemple de mise en oeuvre de l'invention,
- la figure 29A est une coupe transversale prise selon le trait de coupe A-A de la figure 29,
- la figure 30 est une vue partielle en perspective d'un élément d'application ayant une embase non polygonale avec une pluralité de rangées de dents consécutives disposées à des positions angulaires différentes autour de l'embase, conformément à un exemple de mise en oeuvre de l'invention,
- la figure 31 est une vue schématique de dessus d'un élément d'application comportant une rangée de dents consécutives, conformément à un autre exemple de mise en oeuvre de l'invention,
- la figure 32 est une vue à échelle agrandie, en perspective, d'un élément d'application comportant des dents avec des portions creuses s'étendant sur leurs côtés, conformément à un exemple de mise en oeuvre de l'invention,
- la figure 33 est une vue partielle en perspective d'un applicateur ayant un élément d'application comportant des paires de dents consécutives disposées de manière alternée et sensiblement jointives sur une partie de leur hauteur,
- la figure 34 est une vue partielle en perspective d'un applicateur ayant un élément d'application flexible, comportant un axe longitudinal incurvé, conformément à un autre exemple de mise en oeuvre de l'invention, et
- la figure 35 est une vue partielle en perspective d'un applicateur comportant des dents floquées.

Le dispositif 10 de conditionnement et d'application représenté sur la figure 1 comporte un récipient 11 contenant une réserve de produit P, par exemple un mascara de consistance fluide à pâteuse, et un applicateur 12 comprenant une tige 13 d'axe X munie à une extrémité d'un élément d'application 14 et à l'autre extrémité d'un élément de préhension 12a qui constitue également un capuchon de fermeture du récipient 11.

Le récipient 11 comporte un organe d'essorage 19 constitué dans l'exemple décrit par un bloc de mousse à cellules ouvertes.

En variante, l'organe d'essorage peut être constitué par une lèvre souple 19A, floquée ou non, comme illustré sur la figure 1A.

Dans chaque cas, l'organe d'essorage est de préférence déformable de manière à pouvoir épouser la forme de l'élément d'application.

L'élément d'application 14 présente la forme d'un peigne se situant dans le prolongement de la tige 13 de l'applicateur.

Ainsi, un axe longitudinal de l'élément d'application 14 de la figure 1 est sensiblement parallèle à l'axe longitudinal de la tige 13 et une extrémité de l'élément d'application 14 est reliée à l'extrémité de la tige 13.

Comme cela a été expliqué, l'axe longitudinal de la tige et celui de l'élément d'application n'ont pas nécessairement à être parallèles.

La tige 13 présente sur une partie de sa longueur un diamètre moindre que l'élément d'application 14, pour ne pas comprimer outre mesure l'organe d'essorage 19.

On a représenté à échelle agrandie sur la figure 2 l'élément d'application 14.

Celui-ci comporte une rangée 15 de dents comprenant une première série de dents 15a et deuxième une série de dents 15b, respectivement situées de part et d'autre d'une surface géométrique de séparation S.

Bien que sur la figure 2 chaque dent d'une série de dents est disposée entièrement d'un côté correspondant de la surface géométrique de séparation, on peut, sans sortir du cadre de la présente invention, avoir des dents dont une partie seulement est disposée d'un côté de la surface géométrique de séparation.

Les dents 15a et 15b se raccordent à une embase 16, d'axe longitudinal Z.

La surface géométrique de séparation S est ici un plan médian de symétrie pour l'embase 16 et également un plan de joint pour le moulage de l'élément d'application.

Comme on peut voir sur la figure 3, la surface extérieure de l'embase 16 est sensiblement un cylindre de section demi-circulaire et l'enveloppe de la rangée 15 de dents un cylindre de section sensiblement triangulaire.

La section transversale de la surface enveloppe de l'élément d'application formée par les dents et l'embase présente une forme générale de goutte d'eau, comme on peut le voir sur la figure 2.

L'élément d'application 14 est pourvu à son extrémité avant (c'est-à-dire distale) d'un nez arrondi 17 destiné à faciliter la rentrée de l'applicateur dans le récipient 11.

L'élément d'application 14 comporte, à son extrémité arrière (c'est-à-dire son extrémité proximale) un bossage 18 destiné à faciliter la traversée de l'organe d'essorage 19.

Comme on peut le voir sur la figure 2, la profondeur b des dents 15a et 15b au niveau de leur raccordement à l'embase 16 est dans l'exemple décrit supérieure à leur largeur e et supérieure également à l'intervalle c entre deux dents 15a ou 15b consécutives.

La profondeur b est mesurée perpendiculairement à l'axe Z de l'embase.

La largeur e des dents est mesurée parallèlement à l'axe Z de l'embase.

L'écartement c entre deux dents 15a ou 15b est mesuré parallèlement à l'axe Z de l'embase 16.

L'axe Z de l'embase 16 peut faire un angle, par exemple de quelques degrés, avec l'axe X de la tige 13 de l'applicateur.

En fait, comme illustré sur les figures 26 et 27, l'élément d'application peut même être relié à la tige par une partie située entre ses deux extrémités opposées. Ainsi, l'axe longitudinal de l'élément d'application peut s'étendre sensiblement perpendiculairement à l'axe longitudinal de la tige.

Grâce à leur base élargie, les dents sont capables de résister à une contrainte exercée transversalement à l'axe Z, ce qui permet de séparer les cils et de lisser le produit déposé à leur surface, quand bien même le produit utilisé aurait partiellement durci.

Chaque dent 15a ou 15b comporte une partie inférieure 20 ayant des faces avant 21 et arrière 22 sensiblement planes et parallèles, perpendiculaires à l'axe Z, et une partie supérieure 23 ayant des faces avant 24 et arrière 25 convergeant vers le sommet de la dent, de sorte que la partie supérieure 23 de chaque dent présente une forme générale effilée lorsque le peigne est observé de côté.

Les termes *avant* et *arrière* sont utilisés ici pour désigner des parties dirigées respectivement vers le nez 17 du peigne 14 ou vers la tige 13 de l'applicateur 12.

Trois dents consécutives forment entre elles et avec l'embase 16 une cavité 26 destinée à contenir du produit en vue de le déposer sur les cils.

Des interstices sont formés entre des dents consécutives lorsque l'élément d'application est observé de côté, comme sur la figure 4.

En général, ces interstices peuvent se présenter sous la forme d'échancrures dont le fond est situé au-dessus des parties sensiblement jointives de deux dents consécutives.

Ces échancrures sont agencées pour agripper les cils, les séparer, les peigner et lisser le produit déposé à leur surface.

Le fond 29 des échancrures 28 se situe dans l'exemple décrit à une certaine distance d de l'embase 16, la distance d étant de préférence supérieure ou égale à 0,2 mm. Dans l'exemple de réalisation décrit, cette distance d est de l'ordre de 2 mm, la hauteur totale des dents étant de l'ordre de 3 mm.

On comprend qu'en jouant sur la hauteur des dents, sur la distance d et sur l'intervalle c on peut agir aisément sur la quantité de produit dont se charge le peigne.

Les parties inférieures 20 de deux dents consécutives, essentiellement à leurs bases, se chevauchent très légèrement quant le peigne est observé de côté.

On a représenté sur les figures 5 et 6 le peigne 14 respectivement avant et après qu'il soit chargé de produit P entre les dents.

On comprend que l'écartement c entre les dents d'une même série de dents 15a ou 15b peut être relativement grand au profit de la quantité produit dont se charge le peigne sans pour autant que le peigne perde sa capacité à agripper les cils, grâce au décalage des dents et au fait que les échancrures 28 formées par les parties supérieures des dents restent suffisamment étroites.

Les dents de l'élément d'application peuvent présenter des parties supérieures ayant de nombreuses configurations sans que l'on sorte du cadre de la présente invention.

A titre d'exemple, on a illustré très schématiquement quelques configurations possibles sur les figures 7 à 12.

Sur ces figures, on a représenté deux dents 30a et 30b consécutives d'un l'élément d'application en forme de peigne, respectivement décalées d'un côté et de l'autre d'une surface géométrique de séparation S contenant l'axe Z de l'embase, ces dents ayant des parties inférieures, ou bases, respectives 31a et 31b et des parties supérieures respectives, ou extrémités libres, 32a et 32b.

Dans la configuration de la figure 7, les parties supérieures 32a et 32b sont de même axe que les bases 31a et 31b et sensiblement parallèles.

Les bases 31a et 31b ont une arête commune.

Dans la configuration de la figure 8, les parties supérieures 32a et 32b sont inclinées respectivement vers l'avant et vers l'arrière.

Ainsi, les dents de la série 30a comportent une partie supérieure 32a dirigée vers une extrémité de l'élément d'application, à savoir son extrémité distale, et les dents de la série 30b ont une partie supérieure 30b dirigée vers l'extrémité opposée de l'élément d'application, à savoir son extrémité proximale.

La configuration pourrait être inversée, c'est-à-dire que les parties supérieures 32a pourraient être inclinées vers l'arrière et les parties supérieures 32b pourraient être inclinées vers l'avant.

Dans la configuration de la figure 9, les parties supérieures 32a et 32b sont inclinées respectivement vers la gauche et vers la droite, lorsque le peigne est observé de face.

Ainsi, les parties supérieures de deux dents consécutives divergent en écartement l'une de l'autre où s'étendent vers l'extérieur lorsque l'élément d'application est observé de face.

Dans la configuration de la figure 10, les parties supérieures 32a et 32b sont respectivement inclinées vers la droite et vers la gauche et peuvent se croiser ou non lorsque le peigne est observé de face.

Ainsi, les parties supérieures de deux dents consécutives convergent l'une vers l'autre où sont dirigées vers l'intérieur lorsque l'élément d'application est observé dans son axe depuis sa face avant.

Dans une variante non représentée, les parties supérieures des dents sont, en plus d'être inclinées respectivement vers la gauche et vers la droite, inclinées respectivement vers l'avant et vers l'arrière, ou inversement.

Le contact entre les bases des dents peut ne pas se limiter à une arête commune et les dents peuvent se chevaucher davantage selon l'axe Z lorsque le peigne est observé de côté, dans une direction perpendiculaire à l'axe Z, comme représenté sur la figure 11.

Des faces adjacentes de dents consécutives peuvent ainsi être disposées parallèlement à l'axe longitudinal de l'élément d'application et se chevaucher.

Les dents peuvent encore se chevaucher dans une direction perpendiculaire à l'axe de l'embase, comme illustré sur la figure 12.

Les dents peuvent alors comporter des faces arrière et des faces avant, s'étendant sensiblement perpendiculairement à l'axe longitudinal de l'élément d'application, qui se chevauchent.

On a représenté sur la figure 13 un élément d'application 40 qui diffère de celui représenté à la figure 2 par le fait que l'embase 41 comporte des gorges ou encoches 42 formées dans le prolongement des vides ménagés entre des dents adjacentes situées d'un même côté de la surface géométrique de séparation.

Ces encoches sont capables de contenir du produit à appliquer, permettant d'accroître encore la quantité de produit dont peut se charger l'élément d'application.

L'élément d'application 40 comporte une rangée de dents composée d'une première série de dents 41a et d'une deuxième série de dents 41b, disposées en alternance de chaque côté d'une surface géométrique de séparation S, laquelle est ici un plan médian pour l'embase 41.

Les dents 41a et 41b se chevauchent selon l'axe de l'embase 41 davantage que celles de l'élément d'application 14 de la figure 2.

L'élément d'application peut comporter plusieurs rangées de dents et constituer une brosse.

L'embase peut présenter une section transversale polygonale, par exemple triangulaire, avec une rangée de dents s'étendant dans le prolongement de chaque côté de l'embase, les cils pouvant venir au contact de l'embase pour se charger en produit au moment de l'application et ensuite progressivement avec les dents, afin de lisser le produit et de séparer les cils.

A titre d'exemple, on a représenté sur la figure 14 une rangée de dents 193a, 193b dont les bases s'étendent sensiblement dans le prolongement d'un côté 191 de l'embase 192, laquelle est de section triangulaire.

Les dents 193a et 193b ont une configuration générale similaire à celle de l'élément d'application 14 des figures 1 à 4.

Il faut noter que l'embase peut présenter une section transversale ayant des formes diverses.

Ainsi, l'embase peut présenter une section transversale non polygonale et les rangées de dents peuvent s'étendre sensiblement tangentiellement à un périmètre de l'embase.

On a représenté en vue de face sur la figure 22 une brosse 200 comportant une embase 204 de section transversale sensiblement triangulaire et trois rangées de dents 201, 202 et 203 disposées en étoile, chaque rangée s'étendant radialement.

Chaque rangée 201 à 203 comporte des dents alternativement décalées de part et d'autre d'une surface géométrique de séparation qui est ici constituée par un plan radial.

Ainsi, la rangée 201 comporte deux séries de dents alternées 201a et 201b analogues aux dents 15a et 15b de l'élément d'application 14 de la figure 2.

L'élément d'application peut être réalisé par assemblage de plusieurs parties.

A titre d'exemple, on a représenté sur la figure 15 un peigne 50 comportant deux parties 51 et 52 à assembler, réalisées d'un seul tenant par moulage de matière plastique, réunies par une charnière film 53.

La partie 51 comporte une série de dents 54a et la partie 52 comporte une série de dents 54b, les dents 54a et 54b formant, lorsque la partie 51 est assemblée avec la partie 52, une rangée de dents alternativement situées de part et d'autre d'une surface géométrique de séparation qui inclut le plan de contact des parties 51 et 52

La partie 51 peut comporter un logement 55 et la partie 52 une patte de fixation 56 conformée pour s'engager dans le logement 55 afin de maintenir les parties 51 et 52 assemblées l'une contre l'autre.

Les dents de l'élément d'application peuvent comporter des faces avant et arrière faisant un angle aigu ou obtus avec l'axe Z du peigne.

A titre d'exemple, on a représenté sur la figure 16 un peigne 60 qui comporte une première série de dents 61a et une deuxième série de dents 61b alternativement situées de part et d'autre d'une surface géométrique de séparation S qui est ici un plan médian de symétrie pour l'embase.

Chaque dent 61a ou 61b comporte des parties inférieures dont les faces avant respectives 62 et 63 s'étendent dans une direction N, faisant un angle avec l'axe longitudinal Z de l'élément d'application.

Les parties inférieures des dents sont ici jointives.

Les parties inférieures des dents de l'une des séries n'ont pas nécessairement à s'étendre dans la même direction que celles des dents de l'autre série.

L'embase portant les dents a été représentée dans les exemples précédents avec une forme rectiligne.

Bien entendu, on ne sort pas du cadre de la présente invention lorsque l'embase présente une forme incurvée, par exemple autour d'un axe parallèle à la surface géométrique de séparation et sensiblement parallèle à la direction longitudinale des dents, comme représenté sur la figure 17, ou incurvée autour d'un axe tel que l'axe Y de la figure 1, perpendiculaire à la surface géométrique de séparation S et sensiblement perpendiculaire à la direction longitudinale des dents, comme illustré sur la figure 18.

Sur la figure 17, la surface géométrique de séparation est une portion de cylindre de génératrice perpendiculaire au plan de cette figure et de directrice constituée par une portion de cercle.

La surface géométrique de séparation peut être cylindrique, de directrice constituée par une courbe, comme dans l'exemple de la figure 17, ou par une ligne brisée, en zigzag dans une variante non illustrée.

Dans l'exemple de la figure 18, l'embase est incurvée avec une surface C sur laquelle sont disposées les dents, concave vers les dents tandis que dans l'exemple de la figure 19 l'embase est incurvée avec une surface C' sur laquelle sont disposées les dents, convexe vers les dents.

Une dent située d'un côté de la surface géométrique de séparation n'a pas nécessairement la même forme générale qu'une dent située de l'autre côté de la surface géométrique de séparation et l'élément d'application peut comporter une première série de dents d'un type donné situées d'un côté de la surface géométrique de séparation et une deuxième série de dents situées de l'autre côté de la surface géométrique de séparation, les dents de la deuxième série étant disposées en alternance avec les dents de la première série, et d'un type complètement différent.

L'élément d'application 70 représenté sur la figure 20 comporte une rangée de dents 71 ayant une première série de dents 71a et une deuxième série de dents 71b, les dents 71a ayant des bases qui se situent d'un côté d'une surface géométrique de séparation constituée ici par un plan médian de symétrie pour l'embase et les dents 71b ayant des bases qui se situent de l'autre côté de ce plan médian.

Les bases des dents 71a et 71b s'étendent de manière alternée de part et d'autre de la surface géométrique de séparation.

Les dents 71a sont inclinées vers l'arrière tandis que les dents 71b sont inclinées vers l'avant, les dents 71a et 71b se croisant lorsque le peigne est observé de côté comme sur la figure 20.

Les dents 71a et 71b définissent entre elles, à leur partie supérieure, des interstices ou gorges en V 73 dont le fond 74 se situe à une distance relativement grande de l'embase 75.

Les dents 71a et 71b sont réunies ou sont sensiblement jointives au niveau de leurs entrecroisements.

On a représenté sur la figure 21 un élément d'application 90 comportant une première série de dents 91a et une deuxième série dents 91b, les dents 91a ayant leur base située d'un côté d'une surface géométrique de séparation et les dents 91b ayant leur base située de l'autre côté de cette surface géométrique de séparation, les dents 91b étant disposées en alternance avec les dents 91a.

Les dents consécutives 91a et 91b ont des bases relativement larges qui convergent notablement vers leur extrémité libre lorsque l'élément d'application 90 est observé de côté.

Les bases des dents consécutives sont sensiblement jointives, tandis que les extrémités libres des dents consécutives sont relativement écartées les unes des autres.

Les dents 91a présentent une face avant 92 concave vers l'avant et une face arrière 93 convexe vers l'arrière.

Les dents 91b présentent une face avant convexe vers l'avant et une face arrière 95 sensiblement plane et perpendiculaire à l'axe Z du peigne.

Les faces arrière 95 des dents 91b et les faces avant 92 des dents 91a forment entre elles, lorsque le peigne est observé de côté, des gorges 96 dont le fond 97 se situe à une distance non nulle de l'embase 98.

L'élément d'application représenté sur la figure 21 comporte également des encoches 99 sur l'embase, disposées entre des dents adjacentes d'un même côté de la surface géométrique de séparation.

Les figures 32 et 35 représentent des applicateurs dont la configuration est similaire à celle de l'applicateur représenté sur la figure 21.

L'élément d'application comporte des dents consécutives ayant des bases relativement larges et convergeant notablement vers leur extrémité libre.

Sur la figure 32, les dents 322 comportent des portions creuses H s'étendant selon leur longueur, des ouvertures O étant disposées sur au moins un côté de chaque dent pour accéder à la portion creuse.

Les ouvertures et les portions creuses des dents permettent à l'élément d'application de contenir une quantité encore plus importante de produit.

L'applicateur représenté sur la figure 35 comporte des dents floquées 352.

L'embase de l'élément d'application sur laquelle sont disposées les dents peut également être floquée.

Le matériau utilisé pour réaliser le flocage peut être un revêtement déposé sur les dents ou peut être incorporé directement au matériau utilisé pour réaliser les dents.

Des variantes de l'ensemble d'application décrit à la figure 1 sont représentées sur les figures 23 et 24.

La figure 23 représente un système d'application dans lequel le produit est contenu dans un récipient 230 en forme de tube.

Ce tube est de préférence réalisé dans un matériau souple.

L'utilisateur peut distribuer le produit sur l'élément d'application en comprimant le tube.

D'autres distributeurs peuvent également être utilisés pour distribuer le produit sur l'élément d'application, tel qu'un distributeur à pompe par exemple.

L'ensemble d'application représenté sur la figure 24 comporte un récipient 240 contenant un pain solide de produit 245.

Pour charger l'applicateur, l'élément d'application est déplacé à travers ce produit 245.

Le pain solide de produit peut être humidifié avant que l'élément d'application soit amené à son contact ou l'élément d'application peut être humidifié et amené ensuite au contact du produit non humidifié.

Dans les réalisations des figures 23 et 24, il n'est pas nécessaire de munir l'extrémité proximale de l'applicateur d'une poignée ou d'un capuchon, puisque l'applicateur n'est pas stocké dans le récipient contenant le produit et ne ferme pas un tel récipient.

En outre, dans ces réalisations, la tige de l'applicateur peut être utilisée comme poignée.

La figure 25 représente un autre applicateur conforme à un exemple de mise en oeuvre de l'invention.

L'applicateur représenté sur la figure 25 comporte une pointe effilée 255 s'étendant depuis l'extrémité distale de l'élément d'application 251.

Lorsque l'élément d'application 251 est chargé de produit, l'extrémité distale 255 se charge également de produit et peut servir d'eye-liner ou peut être engagée entre des cils isolés.

Les figures 26, 26A et 28 représentent de manière schématique des réalisations d'applicateur dans lesquelles l'élément d'application est agencé pour pouvoir être fixé de manière amovible sur la tige.

L'élément d'application 261 représenté sur les figures 26 et 26A comporte une embase 263 sur laquelle une âme et une rangée de dents disposées alternativement sur des côtés opposés de l'âme sont disposées.

L'embase 263 est agencée pour être insérée dans un connecteur 260 se présentant sous la forme d'un logement réalisé dans une partie d'extrémité distale de la tige de l'applicateur 265.

La figure 26A illustre l'insertion de l'embase 263 de l'élément d'application dans le connecteur 260.

Le logement 261 définit une fente 262 à l'extrémité frontale de la tige pour permettre le passage des bases et d'une partie de l'âme de l'élément d'application.

De préférence, la largeur de cette fente est choisie de telle manière que les bases des dents de l'élément d'application soient serrées entre des bords opposés de la fente.

Ce type de montage permet de réaliser l'élément d'application dans un matériau élastomérique et la tige 265 dans un plastique rigide ou semi-rigide.

Comme représenté sur les figures 26 et 26A, un axe longitudinal de l'élément d'application 261 s'étend sensiblement perpendiculairement à un axe longitudinal de la tige 265.

L'élément d'application 261 est fixé à une extrémité distale de la tige 265 par une partie située entre ses deux extrémités opposées.

La figure 28 représente une autre réalisation dans laquelle l'embase 283 de l'élément d'application 281 peut être fixée de manière amovible dans un logement de connecteur 280 réalisé dans une partie d'extrémité distale de la tige 285.

Le logement 280 forme une fente 282 dans laquelle l'embase de l'élément d'application peut être engagée.

A la différence de la réalisation représentée sur les figures 26 et 26A, une extrémité de l'élément d'application 281 est reliée à une partie distale de la tige 285 lorsque l'élément d'application est inséré dans le connecteur 280.

Sur la figure 28, l'axe longitudinal de l'élément d'application 281, une fois inséré dans le connecteur 280, s'étend sensiblement dans la même direction que l'axe longitudinal de la tige 285.

L'élément d'application peut également s'étendre en formant un angle avec la tige, une extrémité de l'élément d'application pouvant rester reliée à une partie d'extrémité distale de la tige.

La figure 27 représente un applicateur ayant une configuration similaire à celle de l'applicateur de la figure 26.

Dans la réalisation représentée sur la figure 27, l'embase 273 est réalisée par moulage d'un seul tenant avec la tige 275.

Les dents 276 peuvent être réalisées également d'un seul tenant par moulage avec l'embase 273 et la tige 275.

L'élément d'application représenté sur la figure 29 comporte une embase 293 ayant une section transversale polygonale.

L'embase 293 présente une pluralité de faces.

Une rangée de dents consécutives disposées alternativement sur des côtés opposés d'une surface géométrique de séparation est disposée sur chacune des faces de l'embase 293.

La surface géométrique de séparation correspond sensiblement à un plan médian d'une face sur laquelle la rangée est disposée.

La largeur de chaque face de l'embase est sensiblement égale à la profondeur totale d'une rangée de dents.

La largeur de l'embase est ainsi sensiblement égale à la profondeur de deux dents consécutives et les surfaces extérieures des dents viennent sensiblement à affleurement des bords de la face sur laquelle les dents sont disposées.

Des dents consécutives de chaque rangée ont des portions sensiblement jointives et dans la réalisation représentée les dents consécutives se touchent au niveau de la base des dents en un point.

Les rangées de dents consécutives sont disposées les unes par rapport aux autres de telle sorte que les séries de dents disposées le long du bord de l'une des faces ont des portions sensiblement jointives avec les dents disposées le long du même bord de la face adjacente.

Comme pour chaque rangée de dents disposée sur une même face, les dents disposées le long du même bord sur des faces adjacentes ont des bases dont les coins se touchent.

On a représenté sur la figure 29A une coupe transversale prise selon le trait de coupe A-A de la figure 29.

La figure 30 représente un élément d'application similaire à celui représenté sur la figure 29, à l'exception du fait que l'embase 303 présente une section transversale non polygonale.

Dans la réalisation représentée, la section transversale non polygonale est sensiblement circulaire.

Une pluralité de rangées de dents est disposée autour de l'embase 303 à des positions angulaires choisies de telle sorte que des rangées adjacentes soient disposées relativement les unes aux autres d'une manière similaire à ce qui a été décrit en référence à la figure 29.

Les dents de chaque série de dents de chaque rangée de dents consécutives ont des coins de leur base en contact avec les dents des séries adjacentes.

Chaque rangée de dents comporte des dents consécutives disposées alternativement sur des côtés opposés d'une surface géométrique de séparation.

La figure 31 est une vue détaillée de dessus d'une configuration possible pour une rangée de dents consécutives, conformément à un exemple de mise en oeuvre de l'invention.

Les dents de la rangée de dents consécutives sensiblement jointives qui est représentée, disposées alternativement, sont agencées de telle sorte que sur au moins une face extérieure de la rangée, les bases de dents adjacentes 400 soient espacées les unes des autres.

Au moins une série de dents adjacentes 400 disposées d'un même côté de la surface géométrique de séparation comporte des faces 402 dirigées vers une partie de l'élément d'application située du côté opposé de la surface géométrique de séparation, les faces 402 étant disposées parallèlement à l'axe longitudinal de l'élément d'application.

On a représenté sur la figure 33, un élément d'application conforme à un autre exemple de mise en oeuvre de l'invention

Cet élément d'application comporte une rangée de dents disposées alternativement au moins partiellement sur des côtés opposés d'une surface géométrique de séparation.

La rangée de dents comporte des paires de dents consécutives 332.

Chaque dent d'une paire est disposée d'un côté de la surface géométrique de séparation et présente une partie relativement importante de sa longueur qui est sensiblement jointive avec l'autre dent de cette paire.

Les extrémités libres des dents d'une paire de dents forment entre elles une petite échancrure 336 capable d'agripper les cils durant l'application du produit.

Les paires de dents sont écartées les unes des autres le long de l'élément d'application.

Comme indiqué plus haut, l'élément d'application peut avoir un axe longitudinal incurvé Z avec une surface convexe sur laquelle les dents sont disposées, comme représenté sur la figure 34.

En outre, l'élément d'application peut être réalisé dans un matériau flexible de telle sorte qu'il peut fléchir durant l'application.

Un exemple d'élément d'application souple est représenté sur la figure 34.

La surface convexe amène les dents à diverger les unes des autres, permettant ainsi à une quantité relativement importante de produit d'être contenue entre des dents adjacentes et consécutives.

En outre, l'applicateur représenté sur la figure 34 peut permettre d'améliorer le chargement du produit sur les dents lorsque l'élément d'application est extrait à travers un organe d'essorage.

Ceci parce que la force exercée par l'organe d'essorage sur l'élément d'application a tendance à lui donner une forme rectiligne et amène les dents à se rapprocher, en particulier vers une région médiane (mi-longueur) de l'élément d'application.

Lorsque les dents se rapprochent, le produit peut être forcé à travers elles vers les bases et l'embase, permettant à l'élément d'application de contenir une quantité relativement importante de produit.

Bien entendu, l'invention n'est pas limitée aux exemples de réalisations qui viennent d'être décrits, les particularités de réalisations de ces exemples pouvant être combinées au sein d'un même applicateur.

L'élément d'application peut comporter, d'un même côté de la surface géométrique de séparation, des dents de géométrie différente, par exemple de hauteur différente.

Les dents peuvent présenter une hauteur qui varie en fonction du positionnement axial sur l'élément d'application, par exemple une hauteur croissante, décroissante, décroissante puis croissante ou croissante puis décroissante, de l'avant vers l'arrière.

Les dents et/ou l'embase peuvent présenter un état de surface permettant d'accroître la quantité de produit dont se charge l'élément d'application ; les dents et/ou l'embase peuvent ainsi comporter des rainures capillaires ou un flocage.

Un exemple de dents floquées est représenté sur la figure 35.

Les dents peuvent subir un traitement de surface par abrasion, pour former par exemple des fourches à l'extrémité des dents.

Les dents peuvent subir un traitement à chaud pour arrondir par exemple leur pointe, voire former une boule à leur extrémité libre. Les dents deviennent ainsi moins agressives vis-à-vis des cils.

Les dents et/ou l'embase et/ou d'autres parties de l'élément d'application peuvent être recouvertes d'un revêtement tel qu'un vernis par exemple, destiné à leur conférer un meilleur glissement sur les cils ou au contraire plus de rugosité.

Des agents glissants peuvent également être incorporés au matériau servant à réaliser les dents.

L'élément d'application, et notamment les dents, peut également comporter des actifs tels que des conservateurs, absorbeurs d'humidité, sels métalliques, notamment de cuivre, particules magnétiques, et autres matériaux similaires appropriés destinés à diffuser dans le produit lorsque ce dernier est déposé sur l'élément d'application.

Ces actifs peuvent être inclus dans le matériau servant à réaliser l'élément d'application ou peuvent être déposés à sa surface ou les deux.

En outre, des produits peuvent être utilisés pour modifier la tension de surface de l'élément d'application au contact de l'humidité, ces produits étant intégrés aux matériau(x) utilisé(s) pour réaliser les dents ou l'embase ou d'autres parties de l'élément d'application ou déposés sous la forme d'un revêtement.

L'élément d'application est réalisé de préférence par injection de matière plastique, mais en variante on peut utiliser des procédés de conformation de matière par compression, estampage ou décolletage.

De préférence, la longueur d'une rangée de dents consécutives est comprise entre 10 et 45 mm, de préférence encore entre 15 et 28 mm et de préférence encore entre 20 et 26 mm environ.

La longueur individuelle de chaque dent est de préférence comprise entre 0,5 et 15 mm environ et de préférence encore entre 7 et 13 mm environ.

Le nombre de dents dans une rangée de dents consécutives est compris de préférence entre 6 et 50 environ, de préférence encore entre 10 et 35 environ, et de préférence encore entre 15 et 32 environ.

## Revendications

1. Dispositif de conditionnement et d'application d'un produit sur les cils ou les sourcils, ce dispositif étant du type comportant un récipient (11) pour contenir le produit et un applicateur (12) comprenant un élément d'application, l'élément d'application comportant au moins une rangée de dents consécutives (15a,15b ; 30a,30b ; 41a,41b ; 193a,193b ; 61a,61b ; 71a,71b; 91a,91b ; 54a,54b) disposées alternativement au moins partiellement de part et d'autre d'une surface géométrique de séparation (S), **caracterisé en ce que** au moins deux dents consécutives de la rangée ont des parties (23) sensiblement jointives qui se touchent et/ou se chevauchent et forment entre elles un interstice (28) de préférence en forme d'échancrure.

2. Dispositif selon la revendication 1, **caractérisé par le fait que** les parties sensiblement jointives desdites deux dents consécutives comprennent les bases des dents.

3. Dispositif selon la revendication 2, **caractérisé par le fait que** les bases se touchent.

4. Dispositif selon l'une des revendications 2 et 3, **caractérisé par le fait que** les bases se chevauchent.

5. Dispositif selon la revendication 4, **caractérisé par le fait que** les bases se chevauchent lorsque l'élément d'application est observé de côté.

6. Dispositif selon la revendication 1, **caractérisé par le fait que** les parties sensiblement jointives se touchent.

7. Dispositif selon la revendication 1, **caractérisé par le fait que** les parties sensiblement jointives se chevauchent.

8. Dispositif selon l'une quelconque des revendications précédentes, **caractérisé par le fait que** deux dents adjacentes disposées d'un même côté de la surface géométrique de séparation ont des bases espacées.

9. Dispositif selon l'une quelconque des revendications précédentes, **caractérisé par le fait que** l'espacement (c) entre les bases de deux dents (15a) successives disposées d'un même coté de ladite surface géométrique de séparation est supérieur ou égal à la moitié de la largeur de la dent (15b) décalée de l'autre côté de ladite surface géométrique de séparation (S).

10. Dispositif selon l'une quelconque des revendications précédentes, **caractérisé par le fait que** les dents se raccordent à une embase.

11. Dispositif selon la revendication 10, **caractérisé par le fait que** ledit interstice est une échancrure et **par le fait qu'**une extrémité inférieure de ladite échancrure est espacée d'une certaine distance d'une surface supérieure de l'embase.

12. Dispositif selon la revendication précédente, **caractérisée par le fait que** le fond (29) de l'échancrure (28) se situe, lorsque l'élément d'application est observé de côté, à une distance (d) de l'embase supérieure ou égale à 0,2 mm.

13. Dispositif selon l'une quelconque des revendications 10 à 12, **caractérisé par le fait que** les dents sont réalisées par moulage d'un seul tenant avec l'embase, de préférence en matière plastique.

14. Dispositif selon l'une quelconque des revendications précédentes, **caractérisé par le fait qu'**au moins une dent comporte une base plus profonde que large, la profondeur étant mesurée dans une direction perpendiculaire à un axe longitudinal de l'élément d'application et la largeur étant mesurée dans une direction parallèle à l'axe longitudinal.

15. Dispositif selon l'une quelconque des revendications précédentes, **caractérisé par le fait que** les dents sont plus profondes que l'intervalle séparant deux dents successives disposées d'un même côté de ladite surface géométrique de séparation.

16. Dispositif selon l'une quelconque des revendications précédentes, **caractérisé par le fait que** l'applicateur comporte une tige, l'élément d'application étant agencé pour être relié à la tige.

17. Dispositif selon la revendication précédente, **caractérisé par le fait que** l'élément d'application a deux extrémités sensiblement opposées et **par le fait qu'**une partie de l'élément d'application est reliée à une partie d'extrémité distale de la tige.

18. Dispositif selon l'une des revendications 16 et 17, **caractérisé par le fait que** la tige est sensiblement plate.

19. Dispositif selon l'une quelconque des revendications 16 à 18, **caractérisé par le fait que** l'élément d'application est moulé d'un seul tenant avec la tige.

20. Dispositif selon l'une quelconque des revendications 16 à 18, **caractérisé par le fait que** l'élément d'application est fixé de manière amovible à la tige.

21. Dispositif selon la revendication 20, **caractérisé par le fait que** la tige comporte une partie d'extrémité distale formant un connecteur pour recevoir l'élément d'application.

22. Dispositif selon la revendication précédente, **caractérisé par le fait que** le connecteur définit une fente agencée pour recevoir l'élément d'application.

23. Dispositif selon la revendication 21, **caractérisé par le fait que** l'élément d'application a deux extrémités sensiblement opposées et **par le fait que** l'une des extrémités est reliée à une partie d'extrémité distale de la tige.

24. Dispositif selon la revendication 21, **caractérisé par le fait que** l'élément d'application a deux extrémité sensiblement opposées et une portion située entre ces deux extrémités reliée à une partie d'extrémité distale de la tige.

25. Dispositif selon l'une quelconque des revendications 16 à 24, **caractérisé par le fait que** l'élément d'application a un axe longitudinal qui s'étend en formant un angle avec l'axe longitudinal de la tige ou qui lui est parallèle.

26. Dispositif selon la revendication précédente, **caractérisé par le fait que** l'élément d'application a un axe longitudinal perpendiculaire à l'axe longitudinal de la tige.

27. Dispositif selon l'une quelconque des revendications précédentes, **caractérisé par le fait qu'**il comporte des moyens d'étanchéité propres à fermer de manière étanche le récipient.

28. Dispositif selon l'une quelconque des revendications 16 à 26 et la revendication 27, **caractérisé par le fait que** les moyens d'étanchéité sont réalisés d'un seul tenant avec la tige.

29. Disposition selon l'une quelconque des revendications 16 à 28, **caractérisé par le fait que** la tige est solidaire d'un capuchon de fermeture du récipient.

30. Dispositif selon la revendication 16 et éventuellement l'une quelconque des revendications précédentes, **caractérisé par le fait que** l'élément d'application est réalisé dans une matière plastique plus souple que celle servant à réaliser la tige de l'applicateur.

31. Dispositif selon la revendication 16 et éventuellement l'une quelconque des revendications 1 à 29, **caractérisé par le fait que** l'élément d'application est réalisé dans une matière plastique plus dure que celle utilisée pour réaliser la tige de l'applicateur.

32. Dispositif selon l'une quelconque des revendications précédentes, **caractérisé par le fait que** la hauteur des dents est comprise entre 0,5 et 15 mm environ, et de préférence entre 7 et 13 mm environ.

33. Dispositif selon l'une quelconque des revendications précédentes, les dents se raccordant à une embase, **caractérisé par le fait que** la hauteur totale des dents est de l'ordre de 3 mm et **par le fait que** le fond dudit interstice se situe à une distance d de l'embase égale à environ 2 mm.

34. Dispositif selon l'une quelconque des revendications précédentes, les dents se raccordant à une embase, **caractérisé par le fait que** ladite surface géométrique de séparation (S) est un plan médian pour l'embase.

35. Dispositif selon l'une quelconque des revendications précédentes, **caractérisé par le fait que** ladite surface géométrique de séparation est un plan.

36. Dispositif selon l'une quelconque des revendications précédentes, **caractérisé par le fait que** ladite surface géométrique de séparation est un plan de joint pour le moulage de la rangée de dents, et de préférence pour le moulage de l'élément d'application.

37. Dispositif selon l'une quelconque des revendications 1 à 34, **caractérisé par le fait que** la surface géométrique de séparation est non plane.

38. Dispositif selon la revendication précédente, **caractérisé par le fait que** la surface géométrique de séparation est vrillée.

39. Dispositif selon l'une quelconque des revendications 1 à 34, **caractérisé par le fait que** ladite surface géométrique de séparation est une surface cylindrique dont la directrice est une courbe ou une ligne brisée.

40. Dispositif selon l'une quelconque des revendications précédentes, **caractérisé par le fait qu'**il comporte au moins un encoche située entre des dents adjacentes situées d'un même côté de la surface géométrique de séparation.

41. Dispositif selon l'une quelconque des revendications précédentes, les dents se raccordant à une embase, **caractérisé par le fait que** l'embase (41) comporte au moins une encoche formée entre les bases de dents adjacentes disposées d'un même côté de la surface géométrique de séparation.

42. Dispositif selon la revendication 41, **caractérisé par le fait que** l'encoche est en communication fluidique avec un volume défini par lesdites deux dents adjacentes et une troisième dent disposée du côté opposé de l'embase et située entre lesdites dents adjacentes.

43. Dispositif selon la revendication 41, **caractérisé par le fait qu'**il comporte une pluralité d'encoches réalisées d'un côté de l'embase entre des dents adjacentes disposées du même côté de l'embase.

44. Dispositif selon la revendication précédente, **caractérisé par le fait que** les encoches sont réalisées des deux côtés sensiblement opposés de l'embase entre des dents adjacentes situées de chaque côté de l'embase.

45. Dispositif selon l'une quelconque des revendications précédentes, **caractérisé par le fait que** les bases des dents (15a,15b ; 61a,61b) présentent des faces avant (21 ; 62,63) et/ou arrière (22) perpendiculaires à l'axe (Z) de l'élément d'application ou formant un angle aigu ou obtus avec celui-ci.

46. Dispositif selon l'une quelconque des revendications précédentes, les dents se raccordant à une embase, **caractérisé par le fait que** la rangée de dents comporte une première série de dents dont les faces avant et/ou arrière sont inclinées par rapport à l'axe de l'embase et une deuxième série de dents dont les faces avant et/ou arrière sont inclinées d'une manière différente de celle des dents de la première série par rapport à l'axe de l'embase, les dents de la première série et celles de la deuxième série étant disposées alternativement au moins partiellement de part et d'autre d'une surface géométrique de séparation.

47. Dispositif selon l'une quelconque des revendications précédentes, **caractérisé par le fait que** les dents comportent une partie supérieure (FIG.7) dans le même axe que leur base.

48. Dispositif selon l'une quelconque des revendications précédentes, **caractérisé par le fait que** les dents qui sont décalées au moins partiellement alternativement de part et d'autre de la surface géométrique de séparation comportent des parties supérieures respectivement orientées vers l'avant et vers l'arrière (FIG.8).

49. Dispositif selon l'une quelconque des revendications précédentes, **caractérisé par le fait que** deux dents adjacentes se chevauchent lorsque l'élément d'application est observé dans une direction perpendiculaire à l'axe de l'embase (FIG.11).

50. Dispositif selon l'une quelconque des revendications précédentes, **caractérisé par le fait qu'**au moins deux dents adjacentes présentent des faces s'étendant dans une direction parallèle à l'axe longitudinal de l'élément d'application et se chevauchant.

51. Dispositif selon l'une quelconque des revendications précédentes, **caractérisé par le fait qu'**au moins deux dents présentent des faces s'étendant dans une direction perpendiculaire à l'axe longitudinal de l'élément d'application et se chevauchant.

52. Dispositif selon l'une quelconque des revendications précédentes, **caractérisé par le fait que** l'élément d'application comporte une première série de dents situées d'un côté d'une surface géométrique de séparation et une deuxième série de dents situées de l'autre côté de cette surface géométrique de séparation, en alternance avec les dents de la première série, les dents de la première série ayant leur face avant (92), respectivement arrière, concave vers l'avant, respectivement vers l'arrière, et les dents de la deuxième série ayant leur face avant (94), respectivement arrière, convexe vers l'avant, respectivement vers l'arrière.

53. Dispositif selon l'une quelconque des revendications précédentes, **caractérisé par le fait que** l'élément d'application comporte une première série de dents situées d'un côté d'une surface géométrique de séparation et une deuxième série de dents situées de l'autre côté de cette surface géométrique de séparation, en alternance avec les dents de la première série, les dents de la première série ayant leur face avant (92), respectivement arrière, concave ou convexe vers l'avant, respectivement vers l'arrière, les dents de la deuxième série ayant leur face arrière (95), respectivement avant, plane.

54. Dispositif selon l'une quelconque des revendications précédentes, **caractérisé par le fait que** lorsque l'élément d'application est observé dans son axe, deux dents consécutives ont des extrémités libres qui divergent (FIG.9).

55. Dispositif selon l'une quelconque des revendications 1 à 53, **caractérisé par le fait que** lorsque l'élément d'application est observé dans son axe, deux dents consécutives ont des extrémités libres qui convergent.

56. Dispositif selon l'une quelconque des revendications 1 à 53, **caractérisé par le fait que** lorsque l'élément d'application est observé dans son axe (Z), deux dents consécutives ont des extrémités libres (132) qui sont sensiblement parallèles.

57. Dispositif selon l'une quelconque des revendications 1 à 53, **caractérisé par le fait que** lorsque l'élément d'application est observé dans son axe, deux dents consécutives ont des extrémités libres qui se croisent (FIG.10).

58. Dispositif selon l'une quelconque des revendications précédentes, **caractérisé par le fait que** la hauteur des dents est variable.

59. Dispositif selon l'une quelconque des revendications précédentes, **caractérisé par le fait que** l'élément d'application ne comporte qu'une seule rangée de dents.

60. Dispositif selon l'une quelconque des revendications 1 à 58, **caractérisé par le fait que** l'élément d'application comporte plusieurs rangées de dents.

61. Dispositif selon la revendication précédente, **caractérisé par le fait que** les dents sont disposées à des positions angulaires différentes autour d'une embase de l'élément d'application.

62. Dispositif selon l'une quelconque des revendications précédentes, les dents se raccordant à une embase, **caractérisé par le fait que** l'embase (192) présente une section transversale polygonale ou non, et **par le fait que** l'élément d'application comporte au moins une rangée de dents (193a,193b) s'étendant sensiblement dans le prolongement d'un côté (191) de l'embase dans le cas d'une section polygonale ou se raccordant sensiblement tangentiellement à l'embase dans le cas d'une section non polygonale.

63. Dispositif selon l'une quelconque des revendications 1 à 61, **caractérisé par le fait qu'**il comporte au moins une rangée de dents s'étendant sensiblement radialement à partir de l'embase.

64. Dispositif selon l'une quelconque des revendications précédentes, **caractérisé par le fait que** l'élément d'application comporte deux parties (51, 52) réalisées avec une charnière film et assemblées l'une contre l'autre.

65. Dispositif selon l'une quelconque des revendications précédentes, **caractérisé par le fait que** le récipient comporte un organe d'essorage, de préférence déformable, constitué de préférence d'un bloc de mousse ou d'une lèvre en élastomère.

66. Dispositif selon l'une quelconque des revendications précédentes, **caractérisé par le fait qu'**une pluralité de dents consécutives ont des parties sensiblement jointives et **par le fait qu'**une pluralité d'interstices sont formés entre cette pluralité de dents consécutives.

67. Dispositif selon l'une quelconque des revendications précédentes, **caractérisé par le fait que** les parties sensiblement jointives d'au moins deux dents consécutives sont agencées pour empêcher un cil de se déplacer librement entre elles.

68. Dispositif selon l'une quelconque des revendications précédentes, **caractérisé par le fait que** les parties sensiblement jointives sont agencées pour agripper un cil passant entre elles.

## Patentansprüche

1. Vorrichtung zur Konditionierung und Auftragung eines Produktes auf Wimpern oder Augenbrauen, wobei diese Vorrichtung einen Behälter (11) zur Beinhaltung des Produktes und einen ein Auftragungselement umfassenden Applikator (12), wobei das Auftragungselement mindestens eine Reihe aufeinanderfolgender Zähne aufweist (15a,15b; 30a,30b; 41a,41b; 193a,193b; 61a,61b; 71a,71b; 91a,91b; 54a,54b), die wechselweise, zumindest teilweise, beiderseits einer geometrischen Trennfläche (S) angeordnet sind, **dadurch gekennzeichnet, dass** mindestens zwei aufeinanderfolgende Zähne der Reihe im Wesentlichen aneinandergesetzte Teile (23) aufweisen, die sich berühren und/oder überlappen und dazwischen einen Zwischenraum (28) bilden, vorzugweise in Form eines Einschnitts.

2. Vorrichtung nach Anspruch 1, **dadurch gekennzeichnet, dass** die im Wesentlichen aneinandergesetzten Teile der zwei aufeinanderfolgenden Zähne die Basen der Zähne umfassen.

3. Vorrichtung nach Anspruch 2, **dadurch gekennzeichnet, dass** die Basen sich berühren.

4. Vorrichtung nach einem der Ansprüche 2 und 3, **dadurch gekennzeichnet, dass** die Basen sich überlappen.

5. Vorrichtung nach Anspruch 4, **dadurch gekennzeichnet, dass** die Basen sich in einer Seitenansicht des Auftragungselements überlappen.

6. Vorrichtung nach Anspruch 1, **dadurch gekennzeichnet, dass** die im Wesentlichen aneinandergesetzten Teile sich berühren.

7. Vorrichtung nach Anspruch 1, **dadurch gekennzeichnet, dass** die im Wesentlichen aneinandergesetzten Teile sich überlappen.

8. Vorrichtung nach einem der vorhergehenden Ansprüche, **dadurch gekennzeichnet, dass** zwei auf derselben Seite der geometrischen Trennfläche angeordnete aneinandergrenzende Zähne voneinander beabstandete Basen aufweisen.

9. Vorrichtung nach einem der vorhergehenden Ansprüche, **dadurch gekennzeichnet, dass** der Abstand (c) zwischen den Basen zweier auf derselben Seite der geometrischen Trennfläche angeordneter aufeinanderfolgender Zähne (15a) grösser oder gleich der Hälfte der Breite des auf der anderen Seite der geometrischen Trennfläche (S) versetzten Zahns (15b) ist.

10. Vorrichtung nach einem der vorhergehenden Ansprüche, **dadurch gekennzeichnet, dass** die Zähne an einem Unterteil angeschlossen sind.

11. Vorrichtung nach Anspruch 10, **dadurch gekennzeichnet, dass** der Zwischenraum ein Einschnitt ist und dass ein unteres Ende des Einschnitts um einen bestimmten Abstand von der oberen Fläche des Unterteils beabstandet ist.

12. Vorrichtung nach dem vorhergehenden Anspruch, **dadurch gekennzeichnet, dass** sich der Boden (29) des Einschnitts (28) in einer Seitenansicht des Auftragungselements in einem Abstand (d) zum Unterteil von über oder gleich 0,2 mm befindet.

13. Vorrichtung nach einem der Ansprüche 10 bis 12, **dadurch gekennzeichnet, dass** die Zähne einstückig mit dem Unterteil durch Gießen, vorzugsweise aus Kunststoff, ausgeführt sind.

14. Vorrichtung nach einem der vorhergehenden Ansprüche, **dadurch gekennzeichnet, dass** mindestens ein Zahn eine Base aufweist, deren Tiefe grösser als deren Breite ist, wobei die Tiefe in einer senkrechten Richtung zur Längsachse des Auftragungselements gemessen wird und die Breite in einer parallelen Richtung zur Längsachse des Auftragungselements gemessen wird.

15. Vorrichtung nach einem der vorhergehenden Ansprüche, **dadurch gekennzeichnet, dass** die Zähne tiefer als der Abstand zwischen zwei aufeinanderfolgende auf derselben Seite der geometrischen Trennfläche angeordnete Zähne sind.

16. Vorrichtung nach einem der vorhergehenden Ansprüche, **dadurch gekennzeichnet, dass** der Applikator einen Stift aufweist, wobei das Auftragungselement derart ausgebildet ist, dass es mit dem Stift verbunden ist.

17. Vorrichtung nach dem vorhergehenden Anspruch, **dadurch gekennzeichnet, dass** das Auftragungselement zwei im Wesentlichen gegenüberliegende Enden aufweist und dass ein Teil des Auftragungselements mit einem distalen Endteil des Stifts verbunden ist.

18. Vorrichtung nach einem der Ansprüche 16 und 17, **dadurch gekennzeichnet, dass** der Stift im Wesentlichen flach ist.

19. Vorrichtung nach einem der Ansprüche 15 bis 18, **dadurch gekennzeichnet, dass** das Auftragungselement einstückig mit dem Stift gegossen ist.

20. Vorrichtung nach einem der Ansprüche 16 bis 18, **dadurch gekennzeichnet, dass** das Auftragungselement lösbar an dem Stift befestigt ist.

21. Vorrichtung nach Anspruch 20, **dadurch gekennzeichnet, dass** der Stift einen distalen Endteil aufweist, der ein Verbindungsstück zur Aufnahme des Auftragungselements bildet.

22. Vorrichtung nach dem vorhergehenden Anspruch, **dadurch gekennzeichnet, dass** das Verbindungsstück einen zur Aufnahme des Auftragungselements ausgebildeten Schlitz bestimmt.

23. Vorrichtung nach Anspruch 21, **dadurch gekennzeichnet, dass** das Auftragungselement zwei im Wesentlichen gegenüberliegende Enden aufweist und dass eines der Enden mit einem distalen Endteil des Stiftes verbunden ist.

24. Vorrichtung nach Anspruch 21, **dadurch gekennzeichnet, dass** das Auftragungselement zwei im Wesentlichen gegenüberliegende Enden und einen Abschnitt aufweist, der sich zwischen diesen beiden Enden befindet und mit einem distalen Endteil des Stifts verbunden ist.

25. Vorrichtung nach einem der Ansprüche 16 bis 24, **dadurch gekennzeichnet, dass** das Auftragungselement eine Längsachse aufweist, die sich in einem Winkel zur Längsachse des Stifts oder parallel zum Stift erstreckt.

26. Vorrichtung nach dem vorhergehenden Anspruch, **dadurch gekennzeichnet, dass** das Auftragungselement eine zur Längsachse des Stifts senkrechte Längsachse aufweist.

27. Vorrichtung nach einem der vorhergehenden Ansprüche, **dadurch gekennzeichnet, dass** sie zur abdichtenden Schließung geeignete Dichtungsmittel aufweist.

28. Vorrichtung nach einem der Ansprüche 16 bis 26 und nach Anspruch 27, **dadurch gekennzeichnet, dass** die Dichtungsmittel einstückig mit dem Stift ausgeführt sind.

29. Vorrichtung nach einem der Ansprüche 16 bis 28, **dadurch gekennzeichnet, dass** der Stift fest mit einer Verschlusskappe des Behälters verbunden ist.

30. Vorrichtung nach Anspruch 16 und gegebenenfalls einem der vorhergehenden Ansprüche, **dadurch gekennzeichnet, dass** das Auftragungselement aus einem Kunststoff ausgeführt ist, der flexibler als der zur Ausführung des Stifts des Applikators dienende Kunststoff ist.

31. Vorrichtung nach Anspruch 16 und gegebenenfalls einem der vorhergehenden Ansprüche 1 bis 29, **dadurch gekennzeichnet, dass** das Auftragungselement aus einem Kunststoff ausgeführt ist, der härter als der zur Ausführung des Stifts des Applikators verwendete Kunststoff ist.

32. Vorrichtung nach einem der vorhergehenden Ansprüche, **dadurch gekennzeichnet, dass** die Höhe der Zähne in etwa zwischen 0,5 und 15 mm und vorzugsweise in etwa zwischen 7 und 13 mm beträgt.

33. Vorrichtung nach einem der vorhergehenden Ansprüche, wobei die Zähne an einem Unterteil angeschlossen sind, **dadurch gekennzeichnet, dass** die Gesamthöhe der Zähne im Bereich von 3 mm liegt und dass der Boden des Zwischenraums sich in einem Abstand d von ungefähr 2 mm vom Unterteil befindet.

34. Vorrichtung nach einem der vorhergehenden Ansprüche, wobei die Zähne an einem Unterteil angeschlossen sind, **dadurch gekennzeichnet, dass** die geometrische Trennfläche (S) für den Unterteil eine mittlere Ebene darstellt.

35. Vorrichtung nach einem der vorhergehenden Ansprüche, **dadurch gekennzeichnet, dass** die geometrische Trennfläche eine Ebene ist.

36. Vorrichtung nach einem der vorhergehenden Ansprüche, **dadurch gekennzeichnet, dass** die geometrische Trennfläche eine Trennebene beim Gießen der Reihe von Zähnen und vorzugsweise beim Gießen des Auftragungselements darstellt.

37. Vorrichtung nach einem der Ansprüche 1 bis 34, **dadurch gekennzeichnet, dass** die geometrische Trennfläche nicht eben ist.

38. Vorrichtung nach dem vorhergehenden Anspruch, **dadurch gekennzeichnet, dass** die geometrische Trennfläche verdreht ist.

39. Vorrichtung nach einem der Ansprüche 1 bis 34, **dadurch gekennzeichnet, dass** die geometrische Trennfläche eine zylindrische Fläche ist, deren Richtungslinie eine Kurve oder eine gebrochene Linie ist.

40. Vorrichtung nach einem der vorhergehenden Ansprüche, **dadurch gekennzeichnet, dass** sie mindestens eine zwischen aneinandergrenzenden auf derselben Seite der geometrischen Trennfläche befindlichen Zähnen angeordnete Kerbe umfasst.

41. Vorrichtung nach einem der vorhergehenden Ansprüche, wobei die Zähne an einem Unterteil angeschlossen sind, **dadurch gekennzeichnet, dass** der Unterteil (41) mindestens eine Kerbe aufweist, die zwischen den Basen aneinandergrenzender auf derselben Seite der geometrischen Trennfläche angeordneter Zähne gebildet ist

42. Vorrichtung nach Anspruch 41, **dadurch gekennzeichnet, dass** die Kerbe in Fluidverbindung mit einem Volumen steht, das durch die zwei aneinandergrenzenden Zähne und einem auf der gegenüberliegenden Seite des Unterteils angeordneten und zwischen den aneinandergrenzenden Zähnen befindlichen Zahn gebildet ist.

43. Vorrichtung nach Anspruch 41, **dadurch gekennzeichnet, dass** sie eine Mehrzahl von Kerben aufweist, die auf einer Seite des Unterteils zwischen auf derselben Seite des Unterteils angeordneten aneinandergrenzenden Zähnen ausgeführt sind.

44. Vorrichtung nach dem vorhergehenden Anspruch, **dadurch gekennzeichnet, dass** die Kerben auf zwei im Wesentlichen gegenüberliegenden Seiten des Unterteils zwischen aneinandergrenzenden beidseitig des Unterteils befindlichen Zähnen ausgeführt sind.

45. Vorrichtung nach einem der vorhergehenden Ansprüche, **dadurch gekennzeichnet, dass** die Basen der Zähne (15a,15b; 61a,61b) Vorderseiten (21; 62,63) und/oder Rückseiten (22) aufweisen, die senkrecht zur Achse (Z) des Auftragungselements sind oder einen spitzen oder stumpfen Winkel mit der Achse bilden.

46. Vorrichtung nach einem der vorhergehenden Ansprüche, wobei die Zähne an einem Unterteil angeschlossen sind, **dadurch gekennzeichnet, dass** die Reihe von Zähnen eine erste Serie von Zähnen aufweist, deren Vorder- und/oder Rückseite gegenüber der Achse des Unterteils geneigt sind und eine zweite Serie von Zähnen aufweist, deren Vorder- und/oder Rückseite gegenüber der Achse der Unterteils auf andere Weise als die Zähne der ersten Serie geneigt sind, wobei die Zähne der ersten Serie und die Zähne der zweiten Serie wechselweise zumindest teilweise beidseitig einer geometrischen Trennfläche angeordnet sind.

47. Vorrichtung nach einem der vorhergehenden Ansprüche, **dadurch gekennzeichnet, dass** die Zähne in derselben Achse als ihre Basis einen oberen Teil (fig. 7) aufweisen.

48. Vorrichtung nach einem der vorhergehenden Ansprüche, **dadurch gekennzeichnet, dass** die Zähne, die wechselweise zumindest teilweise beidseitig der geometrischen Trennfläche versetzt sind, obere Teile aufweisen, die jeweils nach oben und nach hinten ausgerichtet sind (fig. 8).

49. Vorrichtung nach einem der vorhergehenden Ansprüche, **dadurch gekennzeichnet, dass** die zwei aneinandergrenzenden Zähne sich in einer zur Achse des Unterteils senkrechten Ansicht des Auftragungselements überlappen. (fig. 11)

50. Vorrichtung nach einem der vorhergehenden Ansprüche, **dadurch gekennzeichnet, dass** mindestens zwei aneinandergrenzende Zähne Seiten aufweisen, die sich in einer zur Längsachse des Auftragungselements parallelen Richtung erstrecken und einander überlappen.

51. Vorrichtung nach einem der vorhergehenden Ansprüche, **dadurch gekennzeichnet, dass** mindestens zwei aneinandergrenzende Zähne Seiten aufweisen, die sich in einer zur Längsachse des Auftragrangselements senkrechten Richtung erstrecken und einander überlappen.

52. Vorrichtung nach einem der vorhergehenden Ansprüche, **dadurch gekennzeichnet, dass** das Auftragungselement eine erste Serie von auf einer Seite einer geometrischen Trennfläche befindlichen Zähnen und eine zweite Serie von auf der anderen Seite einer geometrischen Trennfläche befindlichen Zähnen aufweist, die mit den Zähnen der ersten Serie abwechseln, wobei die Vorderseite (92), bzw. die Rückseite der Zähne der ersten Serie nach vorne, bzw. nach hinten konkav ist und die Vorderseite (94), bzw. die Rückseite der Zähne der zweiten Serie nach vorne, bzw. nach hinten konvex ist.

53. Vorrichtung nach einem der vorhergehenden Ansprüche, **dadurch gekennzeichnet, dass** das Auftragungselement eine erste Serie von auf einer Seite einer geometrischen Trennfläche befindlichen Zähnen und eine zweite Serie von auf der anderen Seite dieser geometrischen Trennfläche befindlichen Zähnen aufweist, die mit den Zähnen der ersten Serie abwechseln, wobei die Vorderseite (92), bzw. die Rückseite der Zähne der ersten Serie nach vorne, bzw. nach hinten konkav oder konvex ist und die Rückseite (95), bzw. die Vorderseite der Zähne der zweiten Serie eben ist.

54. Vorrichtung nach einem der vorhergehenden Ansprüche, **dadurch gekennzeichnet, dass** in einer axialen Ansicht des Auftragungselements, zwei aufeinanderfolgende Zähne freie Enden aufweisen, die auseinander laufen. (fig. 9)

55. Vorrichtung nach einem der Ansprüche 1 bis 53, **dadurch gekennzeichnet, dass** in einer axialen Ansicht des Auftragungselements, zwei aufeinanderfolgende Zähne freie Enden aufweisen, die zusammenlaufen.

56. Vorrichtung nach einem der Ansprüche 1 bis 53, **dadurch gekennzeichnet, dass** in einer axialen (Z) Ansicht des Auftragungselements, zwei aufeinanderfolgende Zähne freie Enden (132) aufweisen, die im Wesentlichen parallel sind.

57. Vorrichtung nach einem der Ansprüche 1 bis 53, **dadurch gekennzeichnet, dass** in einer axialen Ansicht des Auftragungselements, zwei aufeinanderfolgende Zähne freie Enden aufweisen, die sich schneiden. (fig. 10)

58. Vorrichtung nach einem der vorhergehenden Ansprüche, **dadurch gekennzeichnet, dass** die Höhe der Zähne variabel ist.

59. Vorrichtung nach einem der vorhergehenden Ansprüche, **dadurch gekennzeichnet, dass** das Auftragungselement nur eine Reihe von Zähnen aufweist.

60. Vorrichtung nach einem der Ansprüche 1 bis 58, dadurch gekennzeichet, dass das Auftragungselement mehrere Zahnreihen aufweist.

61. Vorrichtung nach dem vorhergehenden Anspruch, **dadurch gekennzeichnet, dass** die Zähne in verschiedenen Winkelstellungen um ein Unterteil des Auftragungselement herum angeordnet sind.

62. Vorrichtung nach einem der vorhergehenden Ansprüche, wobei die Zähne an einem Unterteil angeschlossen sind, **dadurch gekennzeichnet, dass** das Unterteil (192) einen polygonalen oder nicht polygonalen Querschnitt aufweist, und dass das Auftragungselement mindestens eine Reihe von Zähnen (193a, 193b) aufweist, die sich im Fall eines polygonalen Querschnitts im Wesentlichen in der Fortsetzung einer Seite (191) des Unterteils erstreckt oder im Fall eines nicht polygonalen Querschnitts im Wesentlichen tangential an dem Unterteil angeschlossen ist.

63. Vorrichtung nach einem der Ansprüche 1 bis 61, **dadurch gekennzeichnet, dass** sie mindestens eine Reihe von Zähnen aufweist, die sich im Wesentlichen radial von dem Unterteil aus erstreckt.

64. Vorrichtung nach einem der vorhergehenden Ansprüche, **dadurch gekennzeichnet, dass** das Auftragungselement zwei Teile (51, 52) aufweist, die mit einem Folienscharnier ausgeführt sind und aneinander montiert sind.

65. Vorrichtung nach einem der vorhergehenden Ansprüche, **dadurch gekennzeichnet, dass** der Behälter ein vorzugsweise verformbares Abstreiforgan aufweist, das vorzugsweise aus einem Schaumblock oder einer elastomerischen Lippe besteht.

66. Vorrichtung nach einem der vorhergehenden Ansprüche, **dadurch gekennzeichnet, dass** eine Vielzahl aufeinanderfolgender Zähne im Wesentlichen aneinandergesetzte Teile aufweisen und dass zwischen dieser Vielzahl von aufeinanderfolgenden Zähnen eine Vielzahl von Zwischenräumen gebildet sind.

67. Vorrichtung nach einem der vorhergehenden Ansprüche, **dadurch gekennzeichnet, dass** die im Wesentlichen aneinandergesetzten Teile von mindestens zwei aufeinanderfolgenden Zähnen derart ausgebildet sind, dass sie eine Wimper daran hindern, sich frei zwischen ihnen zu bewegen.

68. Vorrichtung nach einem der vorhergehenden Ansprüche, **dadurch gekennzeichnet, dass** die im Wesentlichen aneinandergesetzten Teile derart ausgebildet sind, dass sie eine zwischen ihnen durchlaufende Wimper ergreifen.

## Claims

1. A device for storing and applying a product to the eyelashes or eyebrows, said device being of the type including a container (11) to contain the product and an applicator (12) comprising an applicator element, the applicator element including at least one row of consecutive teeth (15a, 15b; 30a, 30b; 41a, 41b; 193a, 193b; 61a, 61b; 71a, 71b; 91a, 91b; 54a, 54b) positioned alternating at least partially on either side of a geometric separating surface (S), **characterized in that** at least two consecutive teeth of the row have substantially joined parts (23) that touch and/or overlap each other an form an interstice (28), preferably in the form of an indentation.

2. device according to claim 1, **characterized in that** the substantially joined parts of said two consecutive teeth comprise the roots of the teeth.

3. The device according to claim 2, **characterized in that** the roots touch.

4. The device according to one of claims 2 and 3, characterized the roots overlap.

5. The device according to claim 4, **characterized in that** the roots overlap when the applicator element is seen from the side.

6. The device according to claim 1, **characterized in that** the substantially joined parts touch.

7. The device according to claim 1, **characterized in that** the substantially joined parts overlap.

8. The device according to any one of the preceding claims, **characterized in that** two contiguous teeth positioned on the same side of the geometric separating surface have roots that are spaced apart.

9. The device according to any one of the preceding claims, **characterized in that** the spacing (c) between the roots of two consecutive teeth (15a) positioned on a same side of said geometric separating surface is greater than or equal to half of the width of the tooth (15b) offset from the other side of said geometric separating surface (S).

10. The device according to any one of the preceding claims, **characterized in that** teeth connect to each other at a base portion.

11. The device according to claim 10, **characterized in that** said interstice is an indentation and **in that** a lower end of said indentation is spaced by a certain distance from an upper surface of the base portion.

12. The device according to the preceding claim, **characterized in that** the bottom (29) of the indentation (28) is situated, when the applicator element is observed from the side, at a distance (d) from the base portion greater than or equal to 0.2 mm.

13. The device according to any one of claims 10 to 12, **characterized in that** teeth are made by molding in a single piece with the base portion, preferably from a plastic material.

14. The device according to any one of the preceding claims, **characterized in that** at least one tooth includes a root that is deeper than it is wide, the depth being measured in a direction perpendicular to a longitudinal axis of the applicator element and the width being measured in a direction parallel to the longitudinal axis.

15. The device according to any one of the preceding claims, **characterized in that** the teeth are deeper than the interval separating two consecutive teeth positioned on the same side of said geometric separating surface.

16. The device according to any one of the preceding claims, **characterized in that** the applicator includes a stem, the applicator element being arranged to be connected to the stem.

17. The device according to the preceding claim, **characterized in that** the applicator element has two substantially opposite ends and **in that** part of the applicator element is connected to a distal end part of the stem.

18. The device according to one of claims 16 and 17, **characterized in that** the stem is substantially flat.

19. The device according to any one of claims 16 to 18, **characterized in that** the applicator element is molded in a single piece with the stem.

20. The device according to any one of claims 16 to 18, **characterized in that** the applicator element is removably fastened to the stem.

21. The device according to claim 20, **characterized in that** the stem includes a distal end part forming a connector to receive the applicator element.

22. The device according to the preceding claim, **characterized in that** the connector defines a slot arranged to receive the applicator element.

23. The device according to claim 21, **characterized in that** the applicator element has two substantially opposite ends and **in that** one of the ends is connected to a distal end part of the stem.

24. The device according to claim 21, **characterized in that** the applicator element has two substantially opposite ends and a portion situated between those two ends connected to a distal end part of the stem.

25. The device according to any one of claims 16 to 24, **characterized in that** the applicator element has a longitudinal axis that extends while forming an angle with the longitudinal axis of the stem or parallel thereto.

26. The device according to the preceding claim, **characterized in that** the applicator element as a longitudinal axis perpendicular to the longitudinal axis of the stem.

27. The device according to any one of the preceding claims, **characterized in that** it includes sealing means capable of sealably closing the container.

28. The device according to any one of claims 16 to 26 and claim 27, **characterized in** the sealing means are made in a single piece with the stem.

29. The device according to any one of claims 16 to 28, **characterized in that** the stem is secured to a cap closing the container.

30. The device according to claim 16 and optionally any one of the preceding claims, **characterized in that** the applicator element is made from a plastic material more flexible than that used to produce the stem of the applicator.

31. The device according to claim 16 and optionally any one of claims 1 to 29, **characterized in that** the applicator element is made from a plastic material harder than that used to produce the stem of the applicator.

32. The device according to any one of the preceding claims, **characterized in that** the height of the teeth is comprised between approximately 0.5 and 15 mm, and preferably between approximately 7 and 13 mm.

33. The device according to any one of the preceding claims, the teeth being connected to each other at a base portion, **characterized in that** the total height of the teeth is approximately 3 mm and **in that** the bottom of said interstice is situated at a distance d from the base portion equal to approximately 2 mm.

34. The device according any one of the preceding claims, the teeth connecting to each other at a base portion, **characterized in that** said geometric separating surface (S) is a median plane for the base portion.

35. The device according to any one of the preceding claims, **characterized in that** said geometric separating surface is a plane.

36. The device according to any one of the preceding claims, **characterized in that** said geometric separating surface is a joint plane for the molding of the row of teeth, and preferably for the molding of the applicator element.

37. The device according to any one of claims 1 to 34, **characterized in that** the geometric separating surface is non-planar.

38. The device according to the preceding claim, **characterized in that** the geometric separating surface is pierced.

39. The device according to any one of claims 1 to 34, **characterized in that** said geometric separating surface is a cylindrical surface whereof the baseline is a curve or a broken line.

40. The device according to any one of the preceding claims, **characterized in that** it includes at least one notch situated between contiguous teeth situated on the same side of the geometric separating surface.

41. The device according to any one of the preceding claims, the teeth connecting to each other at a base portion, **characterized in that** the base portion (41) includes at least one notch formed between the roots of contiguous teeth positioned on the same side of the geometric separating surface.

42. The device according to claim 41, **characterized in that** the notch is in fluid communication with the volume defined by said two contiguous teeth and a third tooth positioned on the side opposite the root and situated between said contiguous teeth.

43. The device according to claim 41, **characterized in that** it includes multiple notches made on one side of the base portion between contiguous teeth positioned on the same side of the base portion.

44. The device according to the preceding claim, **characterized in that** the notches are made on two substantially opposite sides of the base portion between contiguous teeth situated on either side of the base portion.

45. The devise according to any one of the preceding claims, **characterized in that** the roots of the teeth (15a, 15b; 61a, 61b) have front (21; 62, 63) and/or rear (22) surfaces perpendicular to the axis (Z) of the applicator element forming an acute or obtuse angle therewith.

46. The device according to any one of the preceding claims, the teeth being connected to each other at a base portion, **characterized in that** the row of teeth includes a first series of teeth whereof the front and/or rear surfaces are inclined relative to the axis of the base portion and a second series of teeth whereof the front and/or rear surfaces are inclined differently from those of the teeth of the first series relative to the axis of the base portion, the teeth of the first series and those of the second series being arranged alternating at least partially on either side of the geometric separating surface.

47. The device according to any one of the preceding claims, **characterized in that** the teeth include an upper part (FIG. 7) in the same axis as their root.

48. The device according to any one of the preceding claims, **characterized in that** the teeth that are at least partially offset alternating on either side of the geometric separating surface include upper parts respectively oriented toward the front and toward the rear (FIG. 8).

49. The device according to any one of the preceding claims, **characterized in that** two contiguous teeth overlap when the applicator element is observed in a direction perpendicular to the axis of the base portion (FIG. 11).

50. The device according to any one of the preceding claims, **characterized in that** at least two contiguous teeth have surfaces extending in a direction parallel to the longitudinal axis of the applicator element and overlapping.

51. The device according to any one of the preceding claims, **characterized in that** at least two teeth have surfaces extending in a direction perpendicular to the longitudinal axis of the applicator element and overlapping.

52. The device according to any one of the preceding claims, **characterized in that** the applicator element includes a first series of teeth situated on one side of a geometric separating surface an a second series of teeth situated on the other side of that geometric separating surface, alternating with the teeth of the first series, the teeth of the first series having a front surface (92), rear surface, respectively, concave toward the front, toward the rear, respectively, and the teeth of the second series having their front surface (94), rear surface, respectively, convex toward the front, toward the rear, respectively.

53. The device according to any one of the preceding claims, **characterized in that** the applicator element includes a first series of teeth situated on one side of the geometric separating surface and a second series of teeth situated on the other side of the geometric separating surface, alternating with the teeth of the first series, the teeth of the first series having their front surface (92), rear surface, respectively, concave or convex toward the front, toward the rear, respectively, the teeth of the second series having their rear surface (95), front surface, respectively, planar.

54. The device according to any one of the preceding claims, **characterized in that** when the applicator element is observed in its axis, two consecutive teeth have diverging free ends (FIG. 9).

55. The device according to any one of claims 1 to 53, **characterized in that** when the applicator element is observed in its axis, two consecutive teeth have converging free ends.

56. The device according to any one of claims 1 to 53, **characterized in that** when the applicator element is observed in its axis (Z), two consecutive teeth have substantially parallel free ends (132).

57. The device according to any one of claims 1 to 53, **characterized in that** when the applicator element is observed in its axis, two consecutive teeth have intersecting free ends (FIG. 10).

58. The device according to any one of the preceding claims, **characterized in that** the height of the teeth is variable.

59. The device according to any one of the preceding claims, **characterized in that** the applicator element only includes a single row of teeth.

60. The device according to any one of claims 1 to 58, **characterized in that** the applicator element includes several rows of teeth.

61. The device according to the preceding claim, **characterized in that** the teeth are positioned at different angular positions around a base portion of the applicator element.

62. The device according to any one of the preceding claims, the teeth connecting to each other at a base portion, **characterized in that** the base portion (192) has a polygonal or non-polygonal transverse section, and **in that** the applicator element includes at least one row teeth (193a, 193b) extending substantially in the extension of one side (191) of the base portion in the case of a polygonal section or connecting substantially tangentially to the base portion in the case of a non-polygonale section.

63. The device according to any one of claims 1 to 61, **characterized in that** it includes at least one row of teeth extending substantially radially from the base portion.

64. The device according to any one of the preceding claims, **characterized in that** the applicator element includes two parts (51, 52) made with a film hinge and assembled against one another.

65. The device according to any one of the preceding claims, **characterized in that** the container includes a wringing member, preferably déformable, preferably made up of a foam block or an elastomer lip.

66. The device according any one of the preceding claims, **characterized in that** a plurality of consecutive teeth have substantially joined parts and **in that** a plurality of interstices are formed between the plurality of consecutive teeth.

67. The device according to any one of the preceding claims, **characterized in that** substantially joined parts of at least two consecutive teeth are arranged to prevent an eyelash from moving freely between them.

68. The device according to any one of the preceding claims, **characterized in that** the substantially joined parts are arranged to grip an eyelash passing between them.
